# EUROPÄISCHE PATENTSCHRIFT

(11) **EP 2 601 129 B1**
(45) Veröffentlichungstag und Bekanntmachung des Hinweises auf die Patenterteilung: **23.07.2014**
(21) Anmeldenummer: 11719478.7
(22) Anmeldetag: 06.05.2011
(51) Int. Cl.: B67C 3/02, F04C 19/00

(54) **VERFAHREN SOWIE ANLAGE ZUM FÜLLEN VON BEHÄLTERN MIT EINEM FLÜSSIGEN FÜLLGUT**
METHOD AND INSTALLATION FOR FILLING CONTAINERS WITH LIQUID CONTENTS
DISPOSITIF AINSI QU'INSTALLATION POUR REMPLIR DES RÉCIPIENTS D'UN MATÉRIAU DE REMPLISSAGE LIQUIDE

(30) Priorität: 03.08.2010 DE 102010033169
(43) Veröffentlichungstag der Anmeldung: 12.06.2013
(73) Patentinhaber: KHS GmbH, 44143 Dortmund (DE)
(72) Erfinder: CLÜSSERATH, Ludwig, 55543 Bad Kreuznach (DE)
(86) Internationale Anmeldenummer: PCT/EP2011/002272
(87) Internationale Veröffentlichungsnummer: WO 2012/016603

(56) Entgegenhaltungen:
- DE-A1- 10 351 689
- DE-A1- 19 927 726
- DE-U1- 29 605 261

## Beschreibung

Die Erfindung bezieht sich auf ein Verfahren gemäß den Oberbegriff des Patentanspruchs 1 sowie auf eine Anlage gemäß den Oberbegriff des Patentanspruchs 5. So ein Verfahren und so eine Anlage sind aus der DE 296 05261 U1 bekannt.

Insbesondere beim Abfüllen von sauerstoff-empfindlichen Produkten, d.h. von Produkten, deren Qualität und/oder Haltbarkeit durch Sauerstoff beeinträchtigt werden, beispielsweise beim Abfüllen von Bier in Flaschen oder dergleichen Behälter, ist es üblich und bekannt, den jeweiligen Behälterinnenraum vor dem eigentlichen Füllen, d.h. vor dem Einleiten des Produktes oder Füllgutes zu evakuieren und anschließend beispielsweise mit Inert-Gas (CO2-Gas) zu spülen und/oder vorzuspannen. Der für das Evakuieren notwendige Unterdruck wird beispielsweise durch wenigstens eine als Flüssigkeit- oder Wasserringpumpe ausgeführte Vakuumpumpe bereitgestellt, die zum Abdichten des Übergangs zwischen einem rotierenden, flügelartigen Pumpenrotor und der Innenfläche eines Pumpergehäusse unter Verwendung einer Sperrflüssigkeit, in der Regel unter Verwendung von Sperrwasser betrieben wird, wobei bei den hohen Leistungen derartiger Pumpen beispielsweise Im Bereich zwischen 10 KW und 30 KW allein schon durch Reibung eine erhebliche Erwärmung der Sperrflüssigkeit auftritt. Eine Erwärmung der Sperrflüssigkeit ist insbesondere dadurch von Nachteil, da der Wirkungsgrad einer solchen Anlage mit zunehmender Temperatur der Sperrflüssigkeit sinkt.

Zur Kühlung auch der jeweiligen Vakuumpumpe ist es daher entweder erforderlich, die in einem geschlossenen Kühlkreis geführte Sperrflüssigkeit zu kühlen oder aber das Sperrwasser ständig durch Frischwasser mit niedrigerer Temperatur zu ersetzen. Dies bedeutet bei herkömmlichen Anlagen zum Füllen von Flaschen oder anderen Behältern einen erheblichen Frischwasserverbrauch (bis zu 3 m³/h) und damit verbundene erhebliche Betriebskosten, oder aber es ist erforderlich, die beim Kühlen der Sperrflüssigkeit anfallende Wärmeenergie an die Umgebung abzuführen, was u.a. zu einer Belastung der Umgebung sowie zu zusätzlichen Betriebskosten für Kühlgebläse usw. führt.

Bekannt sind auch Verfahren zur Reduzierung des Energieverbrauchs in Behälterbehandlungsmaschinen, insbesondere zur Verbesserung des Wärmehaushaltes in einer Pasteurisierungsanlage zum Pasteurisieren von Getränken (DE 103 51 689 A1), wobei die in einer Prozessflüssigkeit einer Pasteurisieranlage enthaltene Abwärme zum Vorwärmen des der Füllmaschine zugeführten Produktes verwendet wird.

Bekannt sind weiterhin Verfahren und Anlagen zum Füllen von Behältern (DE 10 2007 006 519 A1), wobei die Behälter vor dem Füllen in einer Reinigungs- und/oder Spülmaschine, beispielsweise in einem Rinser behandelt und nach dem Füllen und Verschließen in einer Pasteurisieranlage erhitzt und wieder abgekühlt werden. Zur Reduzierung des Energiebedarfs und/oder der Betriebskosten der Anlage wird das an einem Auslass der Reinigungs- und Spülmaschine anfallende Abwasser zur Nutzung der inneren Energie dieses Abwassers oder des Abwassers selbst der Pasteurisieranlage zugeführt.

Die Druckschrift DE 29605 261 U1 offenbart eine Füllmaschine mit einer Flüssigkeitsring-Vakuumpumpe zur Erzeugung von zum Evakuieren der Behälter notwendigem Unterdruck. Um die in der Flüssigkeitsring-Vakuumpumpe befindliche Betriebsflüssigkeit zu kühlen ist ein Kühlkreislauf vorgesehen, bei dem über einen im Kühlkreislauf befindlichen Wärmetauscher das Füllgut geführt wird. Dieses Füllgut weist eine niedrigere Temperatur als die Betriebsflüssigkeit auf, so dass durch einen Wärmeaustausch zwischen der Betriebsflüssigkeit und dem Füllgut die Betriebsflüssigkeit gekühlt bzw. das Füllgut erwärmt wird.

Aufgabe der Erfindung ist es, ein Verfahren aufzuzeigen, bei dem die Behälter vor dem Füllen mit dem von wenigstens einer Flüssigkeit- oder Wasserringpumpe bereitgestellten Unterdruck oder Vakuum beaufschlagt werden und mit dem ein Betriebskosten reduzierendes Kühlen der Sperrflüssigkeit der wenigstens einen Flüssigkeit- oder Wasserringpumpe erreicht wird. Zur Lösung dieser Aufgabe ist ein Verfahren entsprechend dem Patentanspruch 1 ausgebildet. Eine Anlage zum Füllen von Behältern ist Gegenstand des Patentanspruchs 5. Bei dem erfindungsgemäßen Verfahren wird zur Erzeugung des zur Vakuumbehandlung bzw. für das Vorevakuieren erforderlichen Vakuums eine Flüssigkeits- oder Wasserringpumpe verwendet. Erfindungsgemäß erfolgt das Kühlen der bei diesen Vakuumpumpen verwendeten Sperrflüssigkeit - wobei es sich in der Regel um Sperrwasser handelt - durch das Füllgut oder Produkt bzw. durch die Kältelast des Füllgutes oder Produktes, welches nach der, der Erfindung zugrundeliegende Erkenntnis in besonderer Weise zum Kühlen der Sperrflüssigkeit geeignet ist und der Füllmaschine entsprechend dem Stand der Technik mit einer relativ niedrigen Lagertemperatur, beispielsweise mit einer Lagertemperatur im Bereich zwischen 0°C und 4°C zugeführt wird.

Die Sperrflüssigkeit der wenigstens einen Flüssigkeit- oder Wasserringpumpe ist dabei in einem geschlossenen Kühlkreis geführt, der wenigstens einen Wärmetauscher enthält, dessen Primärseite von der Sperrflüssigkeit durchströmt wird und über den das Kühlen der Sperrflüssigkeit erfolgt. Die Sekundärseite dieses Wärmetauschers ist dann beispielsweise von dem Füllgut durchströmt. Bevorzugt ist aber die Sekundärseite des Wärmetauschers Bestandteil eines von einem flüssigen, Wärme transportierenden Medium, bevorzugt von Wasser durchströmten Kühl- und/oder Vorwärmkreises, in dem die Primärseite wenigstens eines weiteren Wärmetauschers angeordnet ist, der als Vorwärmer für ein Vorwärmen des Füllgutes auf eine höhere Fülltemperatur dient und dessen Sekundärseite hierfür von dem Füllgut durchströmt wird.

Durch das Vorwärmen des Füllgutes von der Lagertemperatur auf die höhere Fülltemperatur werden insbesondere auch bei ungünstigen Temperatur- und/oder Witterungsverhältnissen eine Schwitzwasserbildung an der Außenfläche der gefüllten Behälter und an der Außenfläche der Behälterverschlüsse und damit verbundene Nachteile vermieden, wie z.B. ein Ablösen der Etiketten und/oder ein Korrodieren von aus Metall gefertigten Behälterverschlüssen usw.

Die Verwendung des zusätzlichen Kühl- und/oder Vorwärmkreises hat den zusätzlichen Vorteil, dass in diesem Kühl- und/oder Vorwärmkreis zusätzliche Energie für das Vorwärmen des Füllgutes eingebracht werden kann, falls die der Sperrflüssigkeit beim Kühlen entzogene Wärmeenergie nicht für ein vollständiges Vorwärmen des Füllgutes auf eine Fülltemperatur ausreicht, welche eine Schwitzwasserbildung zuverlässig verhindert. Die dem zusätzlichen Kühl- und/oder Vorwärmkreis zusätzlich zugeführte Wärmeenergie ist bevorzugt die Abwärme wenigstens einer weiteren Komponenten der Anlage, beispielsweise die Abwärme einer Pasteurisieranlage und/oder einer Reinigungs- und/oder Spülmaschine.

Der Ausdruck "im Wesentlichen" bedeutet im Sinne der Erfindung Abweichungen von jeweils exakten Wert um +/- 10%, bevorzugt um +/- 5% und/oder Abweichungen in Form von für die Funktion unbedeutenden Änderungen.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figur, die in einer Funktionsdarstellung eine Anlage 1 zum Abfüllen eines Füllguts, z.B. eines Getränks, beispielsweise zum Abfüllen von Bier in Behälter in Form von Flaschen 2 zeigt, näher erläutert.

Zentrales Element der Anlage 1 ist eine Füllmaschine 3, die die dem Fachmann bekannte Ausbildung aufweist und bei der dargestellten Ausführungsform an einem um eine vertikale Maschinenachse umlaufend antreibbaren Rotor 4 mit einer Vielzahl von Füllstellen 5 zum Füllen der Flaschen 2 mit dem Füllgut sowie auch zur Vorbehandlung des Flascheninnenraums jeder Flasche 2 vor Einleitung des eigentlichen Füllprozesses versehen ist. Diese Vorbehandlung der Flaschen 2 erfolgt bei der Anlage 1 u.a. durch Evakuieren (Vorevakuieren) des Flascheninnenraumes zur Vermeidung eines produktschädigenden Sauerstoffgehaltes im Füllgut bzw. in den gefüllten und verschlossenen Flaschen 2.

Zur Erzeugung des für das Evakuieren der Flaschen 2 benötigten Vakuums ist in der Anlage 1 wenigstens eine als Wasserringpumpe 6 ausgebildete Vakuumpumpe vorgesehen, deren Vakuumanschluss über eine Leitung 7 mit der Füllmaschine 3 verbunden ist und deren Abluftanschluss zur Atmosphäre hin offen ist. Der Wasserringpumpe 6, deren Arbeitsleistung beispielsweise im Bereich zwischen 10 KW und 30 KW liegt, ist ein geschlossener Kühlkreis 8 zur Kühlung des als Sperrflüssigkeit verwendeten Sperrwasser zugeordnet, und zwar u.a. bestehend aus der Leitung 9, aus einem Puffer oder Speicher 10, der über die Leitung 9 mit dem Sperrwasserauslass der Wasserringpumpe 6 verbunden ist, und aus einer Leitung 11, die den Speicher 10 mit dem Sperrwassereinlass der Wasserringpumpe 6 verbindet. In wenigstens einer der Leitungen 9 und 11 ist eine Umwälzpumpe vorgesehen, die eine Sperrwasserströmung aus der Wasserringpumpe 6 über die Leitung 9 in den Speicher 10 und aus dem Speicher 10 über die Leitung 11 zurück an die Wasserringpumpe 6 erzeugt, wie dies mit dem Pfeil A angedeutet ist.

In der Leitung 9 ist ein Wärmetauscher 12 zum Kühlen des die Primärseite dieses Wärmetauschers durchströmenden Sperrwassers angeordnet. Weiterhin befindet sich in der Leitung 9 in Strömungsrichtung des Sperrwassers auf den Wärmetauscher 12 folgend ein Anschluss 13, über den dem Sperrwasser- oder Kühlkreis 8 Frischwasser zugeführt werden kann.

Die von dem Sperrwasser nicht durchströmte, d.h. von dem Sperrwasserkreislauf getrennte Sekundärseite des Wärmetauschers 12 ist Bestandteil eines weiteren Kühl- und/oder Vorwärmkreises 14, der als Wärme transportierendes Medium wiederum Wasser verwendet und u.a. eine Umwälzpumpe 15 in einer Leitung 16 und einen weiteren Wärmetauscher 17 umfasst, dessen Primärseite über die Leitung 16 und eine Leitung 18 mit der Sekundärseite des Wärmetauschers 12 verbunden ist. Mit Hilfe der Umwälzpumpe 15 wird im Kühl- und/oder Vorwärmkreis 14 eine umlaufende Wasserströmung erzeugt, und zwar entsprechend den Pfeilen B von der Pumpe 15 an den Wärmetauscher 12, von diesem über die Leitung 18 an den Wärmetauscher 17 und von diesem zurück an die Pumpe 15.

In der Leitung 18 ist ein Anschluss 19 zum Zuführen von externem Wasser, beispielsweise von warmem Wasser vorgesehen, dessen Wärmeenergie beispielsweise als Abwärme von anderen, nicht dargestellten Komponenten der Anlage 1 stammt, z.B. von einer Reinigungs- und/oder Spülmaschine und/oder von einer Einrichtung zum Pasteurisieren des Füllgutes, beispielsweise zum Pasteurisieren des bereits in die Flaschen 2 abgefüllten Füllgutes. In der Leitung 16 ist in Strömungsrichtung zwischen der Pumpe 15 und dem Wärmetauscher 17 ein weiterer Anschluss 20 zum Abführen von Wasser aus dem Kühlkreis 14 vorgesehen.

Die von dem Wärme transportierenden Medium bzw. Wasser des Kühl- und/oder Vorwärmkreises 14 getrennte Sekundärseite des Wärmetauschers 17 ist in einer Produktleitung 21 angeordnet, über die der Füllmaschine 3 das Füllgut (z.B. Bier) aus nicht dargestellten, in einem Lagerkeller angeordneten Lagertanks mit niedriger Lagertemperatur, beispielsweise mit einer Lagertemperatur im Bereich zwischen 0°C und 4°C zugeführt wird. Die Wärmeenergie, die am Wärmetauscher 17 über den Kühl- und/oder Vorwärmkreis 14 aus dem Kühlkreis 8 in das Füllgut eingebracht wird, ist beispielsweise ausreichend, um das Füllgut auf eine gegenüber der Lagertemperatur deutlich erhöhte Fülltemperatur, beispielsweise auf eine Fülltemperatur im Bereich zwischen etwa 10°C und 14°C zu erwärmen, mit der das Füllgut dann an den Füllstationen 5 der Füllmaschine 3 in die Flaschen 2 eingebracht wird.

Der Vorteil der Anlage 1 besteht u.a. darin, dass letztlich das Füllgut bzw. dessen Kältelast zum Kühlen des Sperrwassers genutzt wird und dabei die im Wärmetauscher 12 anfallende Wärmeenergie ein Vorwärmen des Füllgutes auf die gegenüber der Lagertemperatur erhöhte Fülltemperatur bewirkt, so dass ein Abführen der beim Kühlen des Sperrwassers anfallenden Wärmeenergie in die Umgebung nicht erforderlich ist. Vielmehr werden durch das Vorwärmen des Füllgutes auch bei ungünstigen Temperatur- und/oder Witterungsverhältnissen, beispielsweise bei einer erhöhten relativen Luftfeuchtigkeit in der Umgebung der Füllmaschine 3 und/oder in der Umgebung anschließender Aggregate eine Schwitzwasserbildung an der Außenfläche der gefüllten Flaschen 2 und an den Flaschenverschlüssen sowie die damit verbundenen Nachteile vermieden, wie z.B. ein Ablösen von Etiketten durch Schwitzwasser, eine Korrosion von aus Metall bestehenden Flaschenverschlüssen durch Schwitzwasser usw.

Durch die erfindungsgemäße Ausbildung wird ein kostenintensives Kühlen des Sperrwassers der Wasserringpumpe 6 beispielsweise durch Zuführung von Frischwasser oder über einen gesonderten externen Kühlkreis mit zusätzlichem Kühlmittelverbrauch und/oder Energieaufwand vermieden.

Der weitere Kühl- und/oder Vorwärmkreis 14 hat den Vorteil, dass dann, wenn die dem Sperrwasser beim Kühlen entzogene Wärmeenergie beispielsweise beim Anfahren der Anlage 1 nicht ausreicht, um das Füllgut auf eine solche Fülltemperatur zu erwärmen, welche zuverlässig eine Schwitzwasserbildung an den gefüllten Flaschen und deren Flaschenverschlüsse vermeidet, über den Anschluss 19 von außen her erwärmtes Wasser in den Kühlkreis 14 eingespeist und dabei überschüssiges Wasser über den Anschluss 20 aus dem Kühlkreis abgeführt werden kann. Zum Erwärmen des über den Anschluss 19 zugeführten Wassers wird bevorzugt die Wärmeenergie bzw. Abwärme einer weiteren Komponente der Anlage 1 verwendet, beispielsweise die Abwärme einer Pasteurisieranlage und/oder einer Reinigungs- und/oder Spülmaschine.

Die Erfindung wurde voranstehend an einem Ausführungsbeispiel beschrieben. Es versteht sich, dass zahlreiche Änderungen sowie Abwandlungen möglich sind.

### Bezugszeichenliste

- 1: Anlage
- 2: Flasche
- 3: Füllmaschine
- 4: Rotor
- 5: Füllposition am Rotor 4
- 6: Vakuumpumpe bzw. Wasserringpumpe
- 7: Leitung
- 8: Kühlkreis für Vakuumpumpen 6
- 9: Leitung
- 10: Speicher- und Ausgleichbehälter
- 11: Leitung
- 12: Wärmetauscher
- 13: Anschluss
- 14: Kühl- und/oder Vorwärmkreis
- 15: Umwälzpumpe
- 16: Leitung
- 17: Wärmetauscher
- 18: Leitung
- 19, 20: Anschluss
- 21: Produktleitung

## Patentansprüche

1. Verfahren zum Füllen von Flaschen oder dergleichen Behältern (2) mit einem flüssigen Füllgut unter Verwendung einer Füllmaschine (3), wobei die Behälter (2) vor dem Füllen zumindest teilevakuiert werden, und zwar unter Verwendung eines Unterdrucks, der von wenigstens einer mit einer Sperrflüssigkeit betriebenen Flüssigkeit- oder Wasserringpumpe (6) bereitgestellt wird, wobei die beim Kühlen der Sperrflüssigkeit anfallende Wärmeenergie in das Füllgut abgeleitet wird, vorzugsweise zum Vorerwärmen des Füllgutes auf eine Fülltemperatur, und wobei die beim Kühlen der Sperrflüssigkelt anfallende Wärmeenergie zumindest zum Teil über wenigstens eine Wärmetauscheranordnung an das Füllgut übertragen wird, wobei ein geschlossener Kühlkreis (8) für die Sperrflüssigkeit und wenigstens ein in diesem Kühlkreis (8) angeordneter erster Wärmetauscher (12) zum Kühlen der Sperrflüssigkeit vorgesehen ist, **dadurch gekennzeichnet, dass** die Wärmeenergie mittelbar an das Füllgut übertragen wird, und zwar über einen weiteren Kühl- und/oder Vorwärmkreis (14), der die Primärseite eines einen Vorwärmer bildenden zweiten Wärmetauschers (17) enthält, dessen Sekundärseite von dem der Füllmaschine (3) zugeführten Füllgut durchströmt wird.

2. Verfahren nach Anspruch 1, **dadurch gekennzeichnet, dass** das Kühlen der Sperrflüssigkeit in einem Kühlkreis (8) erfolgt.

3. Verfahren nach Anspruch 1 oder 2, **dadurch gekennzeichnet, dass** das Vorwärmen des Füllgutes auf eine solche Fülltemperatur erfolgt, die über dem Taupunkt der jeweiligen Umgebung liegt oder bei gegebenen Temperatur- und/oder Witterungsverhältnissen eine Schwitzwasserbildung an der Außenfläche der Behälter und/oder deren Verschlüsse zuverlässig verhindert, beispielsweise auf eine Abfülltemperatur im Bereich zwischen 10°C und 15°C.

4. Verfahren nach einem der vorhergehenden Ansprüche, **dadurch gekennzeichnet, dass** dem weiterer Kühl- und/oder Vorwärmkreis (14) zusätzlich Wärmeenergie zugeführt wird, und zwar vorzugsweise dann, wenn die der Sperrflüssigkeit beim Kühlen entzogene Wärmeenergie nicht ausreicht, um das Füllgut auf eine die Schuvitzwasserbildung der Behälter (2) und/oder deren Verschlüsse zuverlässig verhindernde Fülltemperatur, beispielsweise auf die Fülltemperatur im Bereich zwischen 10°C und 15°C zu erwärmen, wobei die zusätzliche Wärmeenergie bevorzugt die Abwärme anderer Komponenten einer die Füllmaschine (3) aufweisenden Anlage (1) ist.

5. Anlage (1) zum Füllen von Flaschen oder dergleichen Behältern (2) mit einem flüssigen Füllgut, mit einer Füllmaschine (3) mit einer Vielzahl von Füllstellen (5) und mit wenigstens eine Vakuumpumpe in Form einer mit einer Sperrflüssigkeit, z.B. mit Sperrwasser betriebenen Flüssigkeit- oder Wasserringpumpe (6) für ein zumindest teilweises Evakuieren oder Vorevakuieren des Behälterinnenraums der Behälter (2), wobei Mittel (12, 14, 17) zum Kühlen der Sperrflüssigkeit der Flüssigkeit- oder Wasserringpumpe (6) durch das Füllgut vorgesehen sind und wobei ein geschlossener Kühlkreis (8) für die Sperrflüssigkeit und wenigstens ein in diesem KLlhlkreis (8) angeordneter erster Wärmetauscher (12) zum Kühlen der Sperrflüssigkeit vorgesehen ist, **dadurch gekennzeichnet, dass** zum mittelbaren Abführen der beim Kühlen anfallenden Wärmeenergie in das der Füllmaschine (3) zugeführte Füllgut an den Kühlkreis (8) über den wenigstens einen ersten Wärmetauscher (12) ein weiterer Kühl- und/oder Vorwärmkreis (14) angeschlossen ist, der die Primärseite eines einen Vorwärmer bildenden zweiten Wärmetauschers (17) enthält, dessen Sekundärseite von dem der Füllmaschine (3) zugeführten Füllgut durchströmt wird.

6. Anlage nach Anspruch 5, **dadurch gekennzeichnet, dass** das Wärme transportierende Medium des Kühl- oder Vorwärmkreises (14) Wasser ist und/oder dass Mittel vorgesehen sind, um in den Kühl- und/oder Vorwärmkreis (14) gesteuert zusätzliche Wärmeenergie einzubringen, vorzugsweise in Form von Abwärme aus anderen Komponenten oder Maschinen der Anlage (1), beispielsweise aus einer Pasteurisiervorrichtung und/oder aus einer Reinigungs- und/oder Spülmaschine.

## Claims

1. A method for filling bottles or similar containers (2) with liquid contents using a filling machine (3), with the containers (2) prior to filling being at least partially evacuated by way of a vacuum which is provided by at least one liquid pump or liquid-ring vacuum pump (6) operated by a sealing liquid, with the thermal energy released when the sealing liquid is cooled being discharged into the contents preferably for preheating the contents up to a filling temperature, with at least part of the thermal energy released when the sealing liquid is cooled being transmitted to the contents via at least one heat exchanger arrangement, and with there being provided a continuous cooling circuit (8) for the sealing liquid and at least one first heat exchanger (12) arranged in said cooling circuit (8) for cooling the sealing liquid, **characterised in that** the thermal energy is indirectly transmitted to the contents, specifically via a further cooling and/or preheating circuit (14) which contains the primary side of a second heat exchanger (17) which forms a preheater and through whose secondary side the contents which are fed to the filling machine (3) flow.

2. The method of claim 1 wherein the cooling of the sealing liquid takes place in a cooling circuit (8).

3. The method of claim 1 or 2 wherein the preheating of the contents is effected up to a filling temperature which lies above the dew point of the respective surrounding area or which under given temperature and/or weather conditions reliably prevents a condensation water formation on the outer surface of the containers and/or their caps, for example up to a filling temperature in the range between 10°C and 15°C.

4. The method of any one of the preceding claims wherein thermal energy is additionally fed to the further cooling and/or preheating circuit (14), to be precise preferably when the thermal energy taken from the sealing liquid as it cools is not sufficient to heat the contents up to a filling temperature that reliably prevents a condensation water formation of the containers (2) and/or their caps, for example up to the filling temperature in the range between 10°C and 15°C, the additional thermal energy preferably being the waste heat of other components of an installation (1) which exhibits the filling machine (3).

5. An installation (1) for filling bottles or similar containers (2) with liquid contents, having a filling machine (3) exhibiting a plurality of filling points (5) and having at least one vacuum pump in the form of a liquid pump or liquid-ring vacuum pump (6) operated with a sealing liquid, e.g. with sealing water, for an at least partial evacuating or pre-evacuating of the interior of the containers (2), with means (12, 14, 17) being provided for the cooling of the sealing liquid of the liquid pump or liquid-ring vacuum pump (8) by the contents and with there being provided a closed cooling circuit (8) for the sealing liquid and at least one first heat exchanger (12) arranged in said cooling circuit (8) for cooling the sealing liquid, **characterised in that**, for the indirect discharging of the thermal energy that is released during cooling into the contents fed to the filling machine (3), a further cooling and/or preheating circuit (14) which contains the primary side of a second heat exchanger (17) forming a preheater and through whose secondary side the contents which are fed to the filling machine flow is connected to the cooling circuit (8) via the at least one first heat exchanger (12).

6. The installation of claim 5 wherein the heat-transporting medium of the cooling or preheating circuit (14) is water and/or that means are provided for introducing additional thermal energy into the cooling and/or preheating circuit (14) in a controlled manner and preferably in the form of waste heat from other components or machines of the installation (1), for example from a pasteurisation device and/or from a cleaning and/or rinsing machine.

## Revendications

1. Procédé servant à remplir des bouteilles ou des récipients (2) similaires d'un produit de remplissage liquide en utilisant une machine de remplissage (3), sachant que le vide est fait au moins en partie dans les récipients (2) avant le remplissage, à savoir en utilisant une dépression, qui est fournie par au moins une pompe à anneau de liquide ou d'eau (6) fonctionnant avec un liquide d'arrêt, sachant que l'énergie thermique incidente lors du refroidissement du liquide d'arrêt est déviée dans le produit de remplissage, de préférence afin de préchauffer le produit de remplissage à une température de remplissage et sachant que l'énergie thermique incidente lors du refroidissement du liquide d'arrêt est transmise au moins en partie par l'intermédiaire d'au moins un ensemble échangeur de chaleur au produit de remplissage, sachant qu'un circuit de refroidissement (8) fermé destiné au liquide d'arrêt et au moins un premier échangeur de chaleur (12) disposé dans ledit circuit de refroidissement (8) sont prévus pour refroidir le liquide d'arrêt, **caractérisé en ce que** l'énergie thermique est transmise indirectement au produit de remplissage, à savoir par l'intermédiaire d'un circuit de refroidissement et/ou de préchauffage (14) supplémentaire, qui comporte le côté primaire d'un deuxième échangeur de chaleur (17) formant un système de préchauffage, le côté secondaire dudit deuxième échangeur de chaleur étant parcouru par le produit de remplissage amené à la machine de remplissage (3).

2. Procédé selon la revendication 1, **caractérisé en ce que** le refroidissement du liquide d'arrêt est effectué dans un circuit de refroidissement (8).

3. Procédé selon la revendication 1 ou 2, **caractérisé en ce que** le préchauffage du produit de remplissage est effectué à une température de remplissage qui est supérieure au point de rosée de l'environnement respectif ou qui empêche en toute fiabilité, selon des conditions de température données et/ou selon certaines conditions météorologiques, la formation d'eau de condensation au niveau de la surface extérieure des récipients et/ou des systèmes de fermeture de ces derniers, par exemple à une température de conditionnement située dans la plage comprise entre 10 °C et 15 °C.

4. Procédé selon l'une quelconque des revendications précédentes, **caractérisé en ce que** de l'énergie thermique est amenée en complément au circuit de refroidissement et/ou de préchauffage (14) supplémentaire, à savoir de préférence lorsque l'énergie thermique prélevée du liquide d'arrêt lors du refroidissement ne suffit pas pour réchauffer le produit de remplissage à une température de remplissage empêchant en toute fiabilité la formation d'eau de condensation au niveau des récipients (2) et/ou des systèmes de fermeture de ces derniers, par exemple à une température de remplissage située dans la plage comprise entre 10 °C et 15 °C, sachant que l'énergie thermique supplémentaire est de préférence la chaleur perdue issue d'autres composants d'une installation (1) présentant la machine de remplissage (3).

5. Installation (1) servant à remplir des bouteilles ou des récipients (2) similaires d'un produit de remplissage liquide, équipée d'une machine de remplissage (3) pourvue d'une pluralité de postes de remplissage (5) et d'au moins une pompe à vide se présentant sous la forme d'une pompe à anneau de liquide ou d'eau (6) fonctionnant avec un liquide d'arrêt, par exemple avec de l'eau d'arrêt, servant à faire au moins en partie le vide ou servant à faire le vide au préalable à l'intérieur des récipients (2), sachant que des moyens (12, 14, 17) sont prévus pour refroidir le liquide d'arrêt de la pompe à anneau de liquide ou d'eau (6) et sachant qu'un circuit de refroidissement (8) fermé destiné au liquide d'arrêt et au moins un premier échangeur de chaleur (12) disposé dans ledit circuit de refroidissement (8) sont prévus pour refroidir le liquide d'arrêt, **caractérisée en ce qu'**un circuit de refroidissement et/ou de préchauffage (14) supplémentaire est raccordé au circuit de refroidissement (8) par l'intermédiaire du premier échangeur de chaleur (12) au moins au nombre de un pour dissiper indirectement l'énergie thermique incidente lors du refroidissement dans le produit de remplissage amené à la machine de remplissage (3), lequel circuit de refroidissement et/ou de préchauffage supplémentaire comporte le côté primaire d'un deuxième échangeur de chaleur (17) formant un système de préchauffage, le côté secondaire dudit deuxième échangeur de chaleur étant parcouru par le produit de remplissage amené à la machine de remplissage (3).

6. Installation selon la revendication 5, **caractérisée en ce que** le milieu, véhiculant la chaleur, du circuit de refroidissement et/ou de préchauffage (14) est de l'eau, et/ou **en ce que** sont prévus des moyens pour introduire de manière commandée dans le circuit de refroidissement et/ou de préchauffage (14) de l'énergie thermique supplémentaire, de préférence sous la forme de chaleur perdue issue d'autres composants ou machines de l'installation (1), par exemple issue d'un dispositif de pasteurisation et/ou d'une machine de nettoyage et/ou d'un lave-vaisselle.
